# EUROPÄISCHE PATENTSCHRIFT

(11) **EP 3 188 844 B1**
(45) Veröffentlichungstag und Bekanntmachung des Hinweises auf die Patenterteilung: **24.10.2018**
(21) Anmeldenummer: 15753318.3
(22) Anmeldetag: 13.08.2015
(51) Int. Cl.: B05B 12/14, B05B 15/55, B05B 5/16

(54) **BESCHICHTUNGSSYSTEM ZUM BESCHICHTEN VON GEGENSTÄNDEN**
COATING SYSTEM FOR COATING OBJECTS
SYSTÈME DE REVÊTEMENT PERMETTANT DE REVÊTIR DES OBJETS

(30) Priorität: 04.09.2014 DE 102014012872
(43) Veröffentlichungstag der Anmeldung: 12.07.2017
(73) Patentinhaber: Eisenmann SE, 71032 Böblingen (DE)
(72) Erfinder: KLINK, Felix, 72160 Horb (DE); MOZER, Tobias, 70771 Leinfelden-Echterdingen (DE)
(74) Vertreter: Ostertag & Partner Patentanwälte mbB
(86) Internationale Anmeldenummer: PCT/EP2015/001666
(87) Internationale Veröffentlichungsnummer: WO 2016/034265

(56) Entgegenhaltungen:
- WO-A1-2010/075322
- WO-A2-03/095106
- DE-A1- 10 160 136
- JP-A- 2002 126 608

## Beschreibung

Die Erfindung betrifft ein Beschichtungssystem zum Beschichten von Gegenständen mit
a) einer Applikationsvorrichtung;
b) einem Versorgungssystem, mittels welchem der Applikationsvorrichtung ein flüssiges Material zuführbar ist;
   wobei
c) das Versorgungssystem wenigstens eine Basis-Versorgungseinrichtung mit einer molchbaren Versorgungsleitung umfasst, die sich zwischen einer ersten Molchstation und einer zweiten Molchstation erstreckt und mittels einer Versorgungseinheit mit einer von mehreren Materialquellen verbindbar ist.
   und
d) die molchbare Versorgungsleitung eine molchbare Primär-Versorgungsleitung ist, die mittels einer Ventileinheit mit einer Ausgangsleitung der Versorgungseinheit verbindbar ist.

Ein solches Beschichtungssystem ist aus WO 2010/075322 bekannt

Unter Leitungen sind vorliegend alle Strömungswege für fluide Medien zu verstehen. Hierzu zählen folglich neben flexiblen Schlauchleitungen oder starren Leitungen auch in Körper eingearbeitete Kanäle, Strömungsräume oder auch nur Durchgangsöffnungen.

Mit derartigen Beschichtungssystemen werden zum Beispiel in der Automobilindustrie Gegenstände wie Fahrzeugkarosserien oder Karosserieteile mit Hilfe von elektrostatisch arbeitenden Applikationseinrichtungen beschichtet. Das Beschichtungsmaterial, z.B. ein Lack, wird dabei von der Applikationsvorrichtung abgegeben und einem elektrischen Feld ausgesetzt, in welchem das abgegebene Beschichtungsmaterial ionisiert und auf Grund elektrostatischer Kräfte zu dem Gegenstand transportiert wird, welcher hierzu z.B. auf Massepotential liegt. Eine solche Applikationsvorrichtung kann beispielsweise ein Hochrotationszerstäuber mit einem rotierenden Glockenteller sein, von dem kleinste Lacktröpfchen abgeschleudert werden, so dass sich ein Lacknebel ausbildet.

Bei elektrostatisch arbeitenden Systemen müssen die Leitungen in Richtung von der Applikationseinrichtung weg beim Beschichtungsvorgang eine Isolationsstrecke aufbauen und hierzu sauber und trocken sein. Die Leitungen sind in solchen Fällen aus einem elektrisch isolierenden Material gefertigt.

Bei der Förderung von Lacken und anderen Flüssigmaterialien durch Leitungen hat sich die Molchtechnik etabliert, bei welcher ein Schiebekörper, ein so genannter Molch, ein Materialvolumen vor sich herschiebt. Der Molch wird dabei auf der von dem Fördervolumen abliegenden Seite mit einem Druckfluid beaufschlagt, bei dem es sich beispielsweise um Druckluft oder auch eine Reinigungsflüssigkeit handeln kann, welche die Leitung hinter dem Molch reinigt.

Als Materialquellen für das Beschichtungsmaterial sind in der Regel so genannte Ringleitungen vorhanden, wobei mittels der Versorgungseinheit eine Fluidverbindung zwischen einer Material führenden Ringleitung und der molchbaren Versorgungsleitung hergestellt werden kann. Bevor der Molch das Material dann in Richtung zur Applikationseinrichtung drückt, wird das Material zunächst durch den Eigendruck in das System gedrückt, der in den Materialquellen, d.h. den Ringleitungen herrscht.

Die Leitungsstrecke zur Applikationsvorrichtung ist recht lang und kann zumindest in Abschnitten einen verhältnismäßig kleinen Durchmesser haben, der z.B. bei etwa 1 mm liegen kann. Auf Grund dieses relativ kleinen Durchmessers kommt es entlang der Leitung zu einem Druckverlust, der das Fördern des Materials allein durch den Eigendruck der angeschlossenen Materialquelle erschwert. Zudem ist der Eigendruck in den Materialquellen in der Regel nicht konstant, sondern ist technisch bedingten, unregelmäßigen Schwankungen unterworfen, was auch eine Reproduzierbarkeit des geförderten Volumens erschwert.

Es ist Aufgabe der Erfindung, ein Beschichtungssystem der eingangs genannten Art zu schaffen, welches diesen Gedanken Rechnung trägt.

Diese Aufgabe wird bei einem Beschichtungssystem der eingangs genannten Art dadurch gelöst, dass
e) eine molchbare Sekundär-Versorgungsleitung vorhanden ist, welche mit der Ventileinheit verbunden ist und am von der Ventileinheit abliegenden Ende mit einer Sekundärmolchstation verbunden ist;
   wobei
f) die Ventileinheit als Mehrwegeventil derart eingerichtet ist, dass zumindest wahlweise
   fa) die Ausgangsleitung der Versorgungseinheit mit der Primär-Versorgungsleitung;
   fb) die Ausgangsleitung der Versorgungseinheit mit der Primär-Versorgungsleitung und der Sekundär-Versorgungsleitung;
      oder
   fc) die Primär-Versorgungsleitung mit der Sekundär-Versorgungsleitung
   verbunden werden kann.

Durch diese erfindungsgemäße Anordnung kann mit dem Sekundärmolch als Förderelement ein größeres Materialvolumen durch einen Molch in Richtung auf die Applikationsvorrichtung gefördert werden, als es ohne die Sekundär-Versorgungsleitung und ohne eine entsprechend konfigurierbare Ventileinheit möglich wäre. Hierzu können zunächst die Primär- und die Sekundär-Versorgungsleitungen aus der gewählten Materialquelle durch deren Eigendruck beschickt werden, dann die Primär-Versorgungsleitung mit der Sekundär-Versorgungsleitung verbunden und das Material durch einen Molch in der Sekundär-Versorgungsleitung in Richtung auf die Applikationsvorrichtung gefördert werden. Dieser Molch kann mit einem vorgegebenen und reproduzierbaren Förderdruck beaufschlagt werden, so dass Druckschwankungen in den Materialquellen nur noch eine vernachlässigbare Unregelmäßigkeit darstellen. Darüber hinaus kann mit dem Molch ein ausreichend großer Förderdruck auf das Material aufgebaut werden, so dass auch mögliche Druckverluste entlang der Förderstrecke zur Applikationsvorrichtung kompensiert werden können.

Es ist ergänzend von Vorteil, wenn die Ventileinheit derart eingerichtet ist, dass außerdem die Ausgangsleitung der Versorgungseinheit mit der Sekundär-Versorgungsleitung verbunden werden kann. So kann z.B. ein Reinigungsmedium aus einer entsprechenden Materialquelle durch die Versorgungseinheit und von dort unmittelbar in die Sekundär-Versorgungsleitung geführt werden, um diese unabhängig von anderen Leitungsabschnitten des Systems zu reinigen.

Vorzugsweise ist die Primär-Versorgungsleitung über die zweite Molchstation mit einer molchfreien Zuführleitung verbunden, die ihrerseits mit der Applikationsvorrichtung verbunden ist. Diese molchfreie Zuführleitung dient bevorzugt als Isolationsstrecke zwischen einer elektrostatisch arbeitenden Applikationsvorrichtung und Material führenden Leitungen.

Hierbei ist es besonders effektiv, wenn die molchfreie Zuführleitung am von der zweiten Molchstation abliegenden Ende mit einem Vorlagebehälter verbunden ist, aus welchem die Applikationsvorrichtung gespeist werden kann.

Eine besonders gleichmäßige Versorgung der Applikationsvorrichtung wird erreicht, wenn der Vorlagebehälter ein Kolbendosierer ist.

Ein kompakter Aufbau wird erreicht, wenn die zweite Molchstation der Primär-Versorgungsleitung die Sekundärmolchstation der Sekundär-Versorgungsleitung umfasst. Alternativ kann die Sekundärmolchstation aber auch eine separate Station mit eigenen Anschlüssen und Versorgungsleitungen sein.

Ein effektiver Materialwechsel kann erfolgen, wenn die Applikationsvorrichtung über einen Verteiler aus einem ersten Versorgungsstrang oder einem zweiten Versorgungsstrang gespeist werden kann, die mit den Materialquellen verbindbar sind, wobei alle weiteren oben erläuterten Komponenten beim ersten Versorgungsstrang und beim zweiten Versorgungsstrang gesondert vorhanden sind.

Nachfolgend wird ein Ausführungsbeispiel der Erfindung anhand der Zeichnungen erläutert. In diesen zeigen
- Figur 1: schematisch ein Beschichtungssystem mit einer Applikationsvorrichtung und einer Versorgungsvorrichtung;
- Figuren 2 bis 7: das Beschichtungssystem von Figur 1 in unterschiedlichen Betriebsphasen;
- Figur 8: ein abgewandeltes Beschichtungssystem.

Die Figuren zeigen schematisch ein Beschichtungssystem 10 zum Beschichten von Gegenständen, beispielsweise von Fahrzeugkarosserien oder von deren Teilen oder Anbauteilen.

Das Beschichtungssystem 10 umfasst eine Applikationsvorrichtung 12, die beim vorliegenden Ausführungsbeispiel nur schematisch gezeigt ist. Beim vorliegenden Ausführungsbeispiel ist die Applikationsvorrichtung 12 ein elektrostatisch arbeitender Hochrotationszerstäuber 14 mit einem rotierenden Glockenteller 16.

Die Applikationsvorrichtung 12 umfasst eine Abgabeleitung 18, über welche Beschichtungsmaterial auf einen nicht eigens gezeigten Gegenstand abgegeben werden kann. Beim vorliegenden Ausführungsbeispiel führt die Abgabeleitung 18 zu dem Glockenteller 16 des Hochrotationszerstäubers 14. Der Glockenteller 16 und die Abgabeleitung 18 bilden somit eine Abgabeeinrichtung.

Die Applikationsvorrichtung 12 kann wahlweise aus einem ersten Vorlagebehälter 20.1 in Form eines ersten Kolbendosierers 22.1 über eine erste Speiseleitung 24.1 eines ersten Versorgungsstranges 26.1 oder aus einem zweiten Vorlagebehälter 20.2 in Form eines Kolbendosierers 22.2 über eine zweite Speiseleitung 24.2 eines zweiten Versorgungsstranges 26.2 mit Material gespeist werden. Der erste Kolbendosierer 22.1 und der zweite Kolbendosierer 22.2 veranschaulichen jeweils nur ein Beispiel für einen ersten Vorlagebehälter 20.1 bzw. einen zweiten Vorlagebehälter 20.2 für Beschichtungsmaterial.

Die beiden Versorgungsstränge 26.1, 26.2 bilden zusammen ein Versorgungssystem 26 und haben denselben Aufbau, weshalb nachfolgend der Einfachheit halber nur noch der erste Versorgungsstrang 26.1 weiter erläutert wird. Bezugszeichen für gleiche Bauteile und Komponenten tragen beim ersten Versorgungsstrang 26.1 den Index ".1" und beim zweiten Versorgungsstrang 26.2 den Index ".2". Der Übersichtlichkeit halber sind darüber hinaus nur in Figur 1 alle Komponenten des zweiten Versorgungsstrangs 26.2 mit Bezugszeichen versehen. Außerdem sind beim ersten Versorgungsstrang 26.1 gezeigte Molche beim zweiten Versorgungsstrang 26.2 nicht gezeigt; hierauf wird weiter unten nochmals konkret hingewiesen.

Die beiden Speiseleitungen 24.1 und 24.2 münden am von den Kolbendosierern 22.1, 22.2 abliegenden Enden in einen Verteiler 28, der mit der Abgabeleitung 18 verbunden ist, so dass die Applikationsvorrichtung 12 wahlweise mit der Speiseleitung 24.1 oder mit der Speiseleitung 24.2 verbunden werden kann.

Der Verteiler 28 ist außerdem mit einer Reinigungsleitung 30 eines nicht näher gezeigten Reinigungssystems 32 verbunden und so konfiguriert, dass diese Reinigungsleitung 30 wahlweise mit der Speiseleitung 24.1, der Speiseleitung 24.2 oder der Abgabeleitung 18 verbunden werden kann. Auf dem Weg über die Reinigungsleitung 30 können dem Verteilter 28 in an und für sich bekannter Art und Weise aus zugehörigen Materialquellen ein Reinigungsmedium, z.B. ein Lösemittel, oder ein Druckfluid, z.B. Druckluft, zugeführt werden.

Der Kolbendosierer 22.1 umfasst einen Zylinder 34.1, in dem ein Kolben 36.1 mit Hilfe eines nicht eigens gezeigten Kolbenantriebs bewegt werden kann. Der Kolben 36.1 begrenzt mit dem Zylinder 34.1 einen Arbeitsraum 38.1, welcher mit der ersten Speiseleitung 24.1 über eine Ventileinheit 40.1 verbunden ist. Außerdem ist der Arbeitsraum 38.1 über die Ventileinheit 40.1 mit einer Zuführleitung 42.1 und einer Auslassleitung 44.1 verbunden.

Die Zuführleitung 42.1 ist molchfrei und ihrerseits mit einer molchbaren Basis-Versorgungseinrichtung 46.1 verbunden, mittels welcher Medien unter Anwendung der Molchtechnik in die Zuführleitung 42.1 gefördert werden können.

Die molchbare Basis-Versorgungseinrichtung 46.1 umfasst als Versorgungseinheit eine so genannte Farbwechseleinheit 48.1, welche in an und für sich bekannter Art und Weise über eine nicht eigens gezeigte Ventilanordnung mit einem Ringleitungssystem 50 mit einer Vielzahl von Medien führenden Leitungen 52 verbunden ist, welche jeweils eine Materialquelle definieren. Von solchen Leitungen sind in den Figuren lediglich drei Lackleitungen 52a, 52b und 52c, eine Reinigungsmittelleitung 52d und eine Druckluftleitung 52e veranschaulicht. In der Praxis können durchaus fünfzig oder mehr Medien führende Leitungen 52 vorhanden sein, durch die voneinander verschiedene Lacke oder sonstige Medien strömen.

Eine Ausgangsleitung 54.1 der Farbwechseleinheit 48.1 ist über eine molchbare Ventileinheit 56.1 und eine erste Molchstation 58.1 mit einer molchbaren Versorgungsleitung 60.1 verbunden, in der ein Molch 62.1 verschoben werden kann, wie es an und für sich bekannt ist. Die erste Molchstation 58.1 wird nachfolgend als Startmolchstation 58.1 bezeichnet. Die molchbare Versorgungsleitung 60.1 ist strömungstechnisch mit der Applikationsvorrichtung 12 verbunden. Zu diesem Zweck führt die molchbare Versorgungsleitung 60.1 an ihrem von der Ventileinheit 56.1 abliegenden Ende zu einer zweiten Molchstation 64.1, welche nachfolgend als Zielmolchstation 64.1 bezeichnet wird und ihrerseits die molchbare Versorgungsleitung 60.1 mit der Zuführleitung 42.1 verbindet.

Die Zielmolchstation 64.1 ist außerdem in bekannter Weise mit einer Arbeitsleitung 66.1 verbunden, die mittels eines nicht eigens gezeigten Ventils verschlossen oder freigegeben werden kann und über welche der Zielmolchstation 64.1 und auf diesem Wege einerseits der molchbaren Versorgungsleitung 60.1 und andererseits der Zuführleitung 42.1 ein Arbeitsmedium zugeführt werden kann oder welche als Ausgangsleitung dienen kann, um Medium aus dem Leitungssystem abzulassen.

Der Molch 62.1 jedenfalls kann zwischen der Startmolchstation 56.1 und der Zielmolchstation 64.1 in beiden Richtungen bewegt werden.

Wie eingangs erläutert wurde, kommt es in der Zuführleitung 42.1 auf Grund deren geringem Querschnitt und/oder deren großer Länge zu Druckverlusten, so dass nicht immer sichergestellt ist, dass ein Medium durch den Eigendruck des Ringleitungssystems einwandfrei in die Zuführleitung 42.1 und den daran angeschlossenen Kolbendosierer 22.1 gefördert wird.

Aus diesem Grund ist die molchbare Versorgungsleitung 60.1 eine Primär-Versorgungsleitung 68.1 und der Molch 62.1 ein Primärmolch 70.1. Außerdem umfasst die molchbare Basis-Versorgungseinheit 46.1 eine molchbare Sekundär-Versorgungsleitung 72.1, die mit der Ventileinheit 56.1 und am von der Ventileinheit 56.1 abliegenden Ende mit der Zielmolchstation 64.1 verbunden ist. In der Sekundär-Versorgungsleitung 72.1 kann ein Sekundärmolch 74.1 verschoben werden.

Bei der molchbaren zweiten Basis-Versorgungseinrichtung 46.2 des zweiten Versorgungsstranges 26.2 sind in der molchbaren Primär-Versorgungsleitung 68.2 ein entsprechender Primärmolch 70.1 und in der molchbaren Sekundär-Versorgungsleitung 72.2 ein entsprechender Sekundärmolch 74.1 vorhanden. Diese Molche sind jedoch, wie oben bereits erwähnt wurde, nicht eigens gezeigt.

Die Sekundär-Versorgungsleitung 72.1 der Basis-Versorgungseinheit 46.1 ist an ihrem von der Startmolchstation 58.1 und der dortigen Ventileinheit 56.1 abliegenden Ende strömungstechnisch von der Applikationsvorrichtung 12 getrennt. Insbesondere gibt es keine direkte Verbindung zwischen der Sekundär-Versorgungsleitung 72.1 und der Zuführleitung 42.1 in der Zielmolchstation 64.1.

An der Zielmolchstation 64.1 ist die Sekundär-Versorgungsleitung 72.1 lediglich mit einer dortigen Sekundär-Arbeitsleitung 76.1 verbunden, die mittels eines nicht eigens gezeigtes Ventils geschlossen oder freigegeben werden kann. Über die Sekundär-Arbeitsleitung 76.1 der Zielmolchstation 64.1 kann somit auch der molchbaren Sekundär-Versorgungsleitung 72.1 ein Arbeitsmedium zugeführt werden oder die Sekundär-Arbeitsleitung 76.1 kann als Ausgangsleitung dienen, um Medium aus der Sekundär-Versorgungsleitung 72.1 abzulassen.

Bei einer nicht eigens gezeigten Abwandlung kann an der Zielmolchstation 64.1 auch nur eine Arbeitsleitung vorhanden sein. In diesem Fall ist die Zielmolchstation 64.1 folglich bezogen auf die Zuführleitung 42.1, die molchbare Primär-Versorgungsleitung 68.1, die molchbare Sekundär-Versorgungsleitung 72.1 und die dann einzige vorhandene Arbeitsleitung als Wegeventil ausgebildet.

An der Startmolchstation 58.1 ist die molchbare Sekundär-Versorgungsleitung 66.1 mit der Ventileinheit 56.1 verbunden. Die Ventileinheit 56.1 ist als Mehrwegeventil derart eingerichtet, dass wahlweise die Ausgangsleitung.54.1 der Farbwechseleinheit 48.1 mit der Primär-Versorgungsleitung 68.1 oder mit der Sekundär-Versorgungsleitung 72.1 verbunden werden kann, oder die Ausgangsleitung 54.1 der Farbwechseleinheit 48.1 mit der Primär-Versorgungsleitung 68.1 und der Sekundär-Versorgungsleitung 72.1 verbunden werden kann, oder die Primär-Versorgungsleitung 68.1 mit der Sekundär-Versorgungsleitung 72.1 verbunden werden kann, wobei die Ausgangsleitung 54.1 gesperrt ist.

Die Sekundär-Versorgungsleitung 72.1 dient als Hilfsfördereinrichtung 78.1 und die Basis-Versorgungseinrichtung 46.1 mit der Primär-Versorgungsleitung 68.1 und der Sekundär-Versorgungsleitung 72.1 arbeitet bei einem Farbwechsel wie folgt. Nachfolgend werden lediglich die hier interessierenden Abläufe erläutert, ohne dass im Einzelnen auf ergänzende und bekannte Vorgänge, die beispielsweise zum Reinigen von Leitungsabschnitten erforderlich sind, eingegangen wird.

Als Ausgangssituation sei eine in Figur 1 gezeigte Arbeitskonfiguration des Beschichtungssystems 10 angenommen, bei welcher der Applikationseinrichtung 12 Lack aus dem zweiten Kolbendosierer 22.2 zugeführt wird, indem dessen Kolben 36.2 in Richtung auf die Ventileinheit 40.2 zu bewegt wird. Die Ventileinheit 40.2 sperrt dabei die Zuführleitung 42.2 und die Auslassleitung 44.2 und gibt den Strömungsweg zum Verteiler 28 frei. Dieser verbindet seinerseits die Speiseleitung 24.2 mit der Abgabeleitung 18 der Applikationsvorrichtung 12, welche das Material aus dem zweiten Kolbendosierer 22.2 auf einen Gegenstand appliziert.

Die Applikationsvorrichtung 12 arbeitet elektrostatisch. Daher sind beide Zuführleitungen 42.1 und 42.2 gereinigt und getrocknet, so dass bei jedem Versorgungsstrang 26.1 und 26.2 eine elektrische Isolationsstrecke zwischen dem zugehörigen Kolbendosierer 22.1 bzw. 22.2 und der damit verbundenen Basis-Versorgungseinrichtung 46.1 bzw. 46.2 ausgebildet ist. Auch die Speiseleitung 24.1 zwischen dem Verteiler 28 und dem ersten Kolbendosierer 22.1 ist gereinigt und trocken, so dass dort ebenfalls eine elektrische Isolationsstrecke ausgebildet ist.

Außerdem sind die Primär-Versorgungsleitung 68.1 und die Sekundär-Versorgungsleitung 72.1 der ersten Basis-Versorgungseinrichtung 46.1 gereinigt und getrocknet; der Primärmolch 70.1 und der Sekundärmolch 74.1 der ersten Basis-Versorgungseinrichtung 46.1 nehmen jeweils eine Parkposition in der Startmolchstation 58.1 ein, so dass die Ausgangsleitung 54.1 der ersten Farbwechseleinheit 48.1 an der Ventileinheit 56.1 zwischen den beiden Molchen endet.

Für einen Farbwechsel wird nun die Ausgangsleitung 54.1 der ersten Farbwechseleinheit 48.1 mit derjenigen Ringleitung 52 verbunden, welche das Lackmaterial führt, welches als nächstes appliziert werden soll. Beispielsweise sei dies die Lackleitung 52c; der Strömungsweg zur Ventileinheit 56.1 ist in Figur 1 durch einen stärkeren Strich veranschaulicht. Auch im Weiteren sind erläuterte Strömungswege durch eine stärke Strichführung hervorgehoben; die jeweilige Strömungsrichtung ist durch einen Pfeil veranschaulicht.

Mit Bezug auf Figur 2 wird nun die Ventileinheit 56.1 der ersten Farbwechseleinheit 48.1 in eine Befüllkonfiguration geschaltet, bei welcher die Ausgangsleitung 54.1 der ersten Farbwechseleinheit 48.1 sowohl mit der Primär-Versorgungsleitung 68.1 als auch mit der Sekundär-Versorgungsleitung 72.1 verbunden ist. Durch den in der Ringleitung 52c herrschenden Eigendruck strömt nun Lack sowohl in die Primär-Versorgungsleitung 68.1 als auch in die Sekundär-Versorgungsleitung 72.1, wobei das Lackmaterial den Primärmolch 70.1 und den Sekundärmolch 74.1 vor sich herschiebt, bis diese jeweils eine Befüllposition in ihrer jeweiligen Versorgungsleitung 72.1 bzw. 72.2 erreicht haben.

Nun wird die Ventileinheit 56.1, wie es in Figur 3 gezeigt ist, in eine Förderkonfiguration geschaltet, bei welcher die Primär-Versorgungsleitung 68.1 mit der Sekundär-Versorgungsleitung 72.1 verbunden ist. Dann wird der Sekundärmolch 74.1 über die Sekundär-Arbeitsleitung 76.1 an der Zielmolchstation 64.1 auf seiner von dem Lackmaterial abliegenden Seite mit einem Druckfluid, insbesondere Druckluft oder einem Reinigungsmittel, beaufschlagt, wodurch der Sekundärmolch 74.1 gegen das Lackmaterial in der Sekundär-Versorgungsleitung 72.1 andrückt. Hierdurch wird das Lackmaterial in der Primär-Versorgungsleitung 68.1 und der Sekundär-Versorgungsleitung 72.1 durch die Zielmolchstation 64.1 in die Zuführleitung 42.1 und auf diesem Wege in den Kolbendosierer 22.1 gefördert, dessen Kolben 36.1 sich entsprechend von der Ventileinheit 40.1 wegbewegt. Dies ist durch einen Pfeil angedeutet.

Durch den Sekundärmolch 74.1 kann das Lackmaterial mit einem reproduzierbaren und insbesondere gleichmäßigen Druck zu dem Kolbendosierer 22.1 gefördert werden, ohne dass es zu Druckschwankungen kommt, wie sie auftreten, wenn der Eigendruck in dem Ringleitungssystem 50 genutzt wird, um ein Lackmaterial zu einem der Kolbendosierer 22.1, 22.2 zu fördern. Auch dem durch den kleineren Querschnitt in den Zuführleitungen 42.1, 42.2 bedingtem Druckverlust entlang der Förderstrecke kann so effektiv entgegengewirkt werden.

Der Sekundärmolch 74.1 wird durch die molchbare Ventileinheit 56.1 der Startmolchstation 58.1 hindurch in die Primär-Versorgungsleitung 68.1 gedrückt, wodurch das Lackmaterial weiter durch die Primär-Versorgungsleitung 68.1, die Zielmolchstation 64.1 und die Zuführleitung 42.1 hindurch in den Kolbendosierer 22.1 gedrückt wird, bis dieser mit der gewünschten Menge an Lackmaterial gefüllt ist. Diesen Betriebszustand zeigt Figur 4; dort hat der Sekundärmolch 74.1 eine Förderendposition erreicht, in welcher er an den Primärmolch 70.1 anstößt und die Zuführleitung 42.1 ist mit Lackmaterial gefüllt.

Bevor nun der elektrostatische Applikationsvorgang eingeleitet und die Applikationsvorrichtung 12 auf Hochspannungspotential gesetzt werden kann, muss zunächst die Applikationsvorrichtung 12 von dem Material aus dem zweiten Kolbendosierer 22.2 befreit und gereinigt und zugleich die Zuführleitung 42.1 von leitendem Material befreit und getrocknet werden, so dass zwischen der Zielmolchstation 64.1 und dem ersten Kolbendosierer 22.1 eine elektrische Isolationsstrecke aufgebaut wird. Hierzu wird über die Reinigungsleitung 30 am Verteiler 28 zunächst ein Reinigungsfluid und dann Druckluft in das Leitungssystem gedrückt.

Über die Speiseleitung 24.1 gelangt das Reinigungsfluid zur Ventileinheit 40.1 am ersten Kolbendosierer 22.1 und auf diesem Wege in die Zuführleitung 42. Das noch in der Zurührleitung 42.1 befindliche Lackmaterial wird durch das Reinigungsfluid zunächst zwischen die beiden Molche 70.1 und 74.1 an der Zielmolchstation 64.1 gedrückt, so dass der Sekundärmolch 74.1 das in der Primär-Versorgungsleitung 68.1 und Sekundär-Versorgungsleitung 72.1 befindliche Druckfluid durch die Sekundär-Arbeitsleitung 76.1 an der Zielmolchstation 64.1 aus dem System herausfördern kann. Hierzu ist die Ventileinheit 56.1 der ersten Farbwechseleinheit 48.1 zunächst in einer Reinigungskonfiguration so geschaltet, dass die Primär-Versorgungsleitung 68.1 mit der Sekundär-Versorgungsleitung 72.1 verbunden und die Ausgangsleitung 54.1 der ersten Farbwechseleinheit 48.1 gesperrt ist. Die Reinigungskonfiguration entspricht somit der Förderkonfiguration.

Wenn dann, wie es Figur 5 veranschaulicht, der Sekundärmolch 74.1 seine Parkposition in der Startmolchstation 58.1 einnimmt, kann die Ventileinheit 56.1 in eine Rückführkonfiguration geschaltet werden, in welcher die Primär-Versorgungsleitung 68.1 mit der Ausgangsleitung 54.1 verbunden und die Sekundär-Versorgungsleitung 72.1 gesperrt ist. Dann wird Lackmaterial durch die Primär-Versorgungsleitung 68.1 und zurück in die Ringleitung 52c gedrückt. Wenn die Phasengrenze zwischen Reinigungsfluid und Lackmaterial aus der Zuführleitung 42.1 zur Zielmolchstation 64.1 gelangt, wie es Figur 5 ebenfalls zeigt, wird der Primärmolch 70.1 wieder in die Primär-Versorgungsleitung 68.1 in Richtung auf die Startmolchstation 58.1 gegeben, so dass dieser die Phasengrenze von wieder verwertbarem Lackmaterial trennt.

Wie Figur 6 zeigt, erreicht schließlich auch der Primärmolch 70.1 wieder seine Parkposition in der Startmolchstation 58.1, wobei sich hinter dem Primärmolch 70.1 noch ein Lackrest, Reinigungsfluid und Druckluft befindet. Dann wird die Ventileinheit 56.1 wieder in die Reinigungskonfiguration geschaltet, in welcher die Primär-Versorgungsleitung 68.1 mit der Sekundär-Versorgungsleitung 72.1 verbunden und die Ausgangsleitung 54.1 der ersten Farbwechseleinheit 48.1 gesperrt ist. Die Druckluft drückt nun diesen Lackrest und das Reinigungsfluid aus der geöffneten Sekundär-Arbeitsleitung 76.1 an der Zielmolchstation 64.1 aus dem System heraus, wobei die dann gereinigten Leitungen durch die Druckluft getrocknet werden.

Nun ist der erste Versorgungsstrang 26.1 bereit für die Applikation des Lackmaterials aus dem Kolbendosierer 22.1, wozu die Ventileinheit 40.1 die Zuführleitung 42.1 sperrt und den Kolbendosierer 22.1 mit dem Verteiler 28 verbindet, welcher den Strömungsweg zur Abgabeleitung 18 freigibt. Der Kolben 36.1 wird in Richtung auf die Ventileinheit 40.1 bewegt, was erneut durch einen Pfeil angedeutet ist, und die Applikation des Lackmaterials wird durchgeführt, wie es Figur 7 veranschaulicht.

Während dieses Applikationsvorgangs kann nun der zweite Kolbendosierer 22.2 des zweiten Versorgungsstranges 26.2 in der oben erläuterten Art und Weise mit Material gefüllt werden.

Gegebenenfalls können die Primär-Versorgungsleitung 68.1 und die Sekundär-Versorgungsleitung 72.1 während der Applikation noch über die Arbeitsleitung 66.1 an der Zielmolchstation 64.1 mit Reinigungsfluid und Druckluft beaufschlagt werden, um eine etwaige weitere Reinigung dieser Leitungen durchzuführen.

Figur 8 zeigt eine Abwandlung des Beschichtungssystems 10, bei welchem die Sekundär-Versorgungsleitungen 72.1 und 72.2 nicht mit der jeweiligen Zielmolchstation 64.1 bzw. 64.2 der beiden Versorgungsstränge 26.1 und 26.2 verbunden sind, sondern jeweils mit einer eigenen Sekundärmolchstation 80.1 bzw. 80.2 verbunden sind, welche die Sekundär-Arbeitsleitung 76.1 bzw. 76.2 aufweist.

Die Abläufe erfolgen bei diesem Beschichtungssystem jedoch in der gleichen Weise, wie es oben zu den Figuren 1 bis 7 erläutert wurde. Bei dem Ausführungsbeispiel nach den Figuren 1 bis 7 umfassen somit die Zielmolchstationen 64.1, 64.2 die jeweiligen Sekundärmolchstationen 80.1, 80.2.

## Patentansprüche

1. Beschichtungssystem zum Beschichten von Gegenständen mit
a) einer Applikationsvorrichtung (12);
b) einem Versorgungssystem (26), mittels welchem der Applikationsvorrichtung (12) ein flüssiges Material zuführbar ist;
wobei
c) das Versorgungssystem wenigstens eine Basis-Versorgungseinrichtung (46.1) mit einer molchbaren Versorgungsleitung (60.1) umfasst, die sich zwischen einer ersten Molchstation (58.1) und einer zweiten Molchstation (64.1) erstreckt und mittels einer Versorgungseinheit (48.1) mit einer von mehreren Materialquellen (52) verbindbar ist,
d) die molchbare Versorgungsleitung (60.1) eine molchbare Primär-Versorgungsleitung (68.1) ist, die mittels einer Ventileinheit (56.1) mit einer Ausgangsleitung (54.1) der Versorgungseinheit (48.1) verbindbar ist;
**dadurch gekennzeichnet, dass**
e) eine molchbare Sekundär-Versorgungsleitung (72.1) vorhanden ist, welche mit der Ventileinheit (56.1) verbunden ist und am von der Ventileinheit (56.1) abliegenden Ende mit einer Sekundärmolchstation (64.1; 80.1) verbunden ist;
wobei
f) die Ventileinheit (56.1) als Mehrwegeventil derart eingerichtet ist, dass zumindest wahlweise
fa) die Ausgangsleitung (54.1) der Versorgungseinheit (48.1) mit der Primär-Versorgungsleitung (68.1);
fb) die Ausgangsleitung (54.1) der Versorgungseinheit (48.1) mit der Primär-Versorgungsleitung (68.1) und der Sekundär-Versorgungsleitung (72.1);
oder
fc) die Primär-Versorgungsleitung (68.1) mit der Sekundär-Versorgungsleitung (72.1)
verbunden werden kann.

2. Beschichtungssystem nach Anspruch 1, **dadurch gekennzeichnet, dass** die Ventileinheit (56.1) derart eingerichtet ist, dass außerdem die Ausgangsleitung (54.1) der Versorgungseinheit (48.1) mit der Sekundär-Versorgungsleitung (72.1) verbunden werden kann.

3. Beschichtungssystem nach Anspruch 1 oder 2, **dadurch gekennzeichnet, dass** die Primär-Versorgungsleitung (58.1) über die zweite Molchstation (64.1) mit einer molchfreien Zuführleitung (42.1) verbunden ist, die ihrerseits mit der Applikationsvorrichtung (12) verbunden ist.

4. Beschichtungssystem nach Anspruch 3, **dadurch gekennzeichnet, dass** die molchfreie Zuführleitung (42.1) am von der zweiten Molchstation (64.1) abliegenden Ende mit einem Vorlagebehälter (20.1) verbunden ist, aus welchem die Applikationsvorrichtung (12) gespeist werden kann.

5. Beschichtungssystem nach Anspruch 4, **dadurch gekennzeichnet, dass** der Vorlagebehälter (20.1) ein Kolbendosierer (22.1) ist.

6. Beschichtungssystem nach einem der Ansprüche 1 bis 5, **dadurch gekennzeichnet, dass** die zweite Molchstation (64.1) der Primär-Versorgungsleitung (68.1) die Sekundärmolchstation (80.1) der Sekundär-Versorgungsleitung (72.1) umfasst.

7. Beschichtungssystem nach einem der Ansprüche 1 bis 6, **dadurch gekennzeichnet, dass** die Applikationsvorrichtung (12) über einen Verteiler (28) aus einem ersten Versorgungsstrang (26.1) oder einem zweiten Versorgungsstrang (26.2) gespeist werden kann, die mit den Materialquellen (52) verbindbar sind, wobei alle weiteren Komponenten nach den Ansprüchen 1 bis 6 beim ersten Versorgungsstrang (26.1) und beim zweiten Versorgungsstrang (26.2) gesondert vorhanden sind.

## Claims

1. Coating system for coating objects, having
a) an application device (12);
b) a supply system (26), by means of which a liquid material can be fed to the application device (12);
wherein
c) the supply system comprises at least one base supply device (46.1) with a piggable supply line (60.1) extending between a first pigging station (58.1) and a second pigging station (64.1) and being connectable to one of a plurality of material sources (52) by means of a supply unit (48.1);
d) the piggable supply line (60.1) is a piggable primary supply line (68.1), which can be connected to an outlet line (54.1) of the supply unit (48.1) by means of a valve unit (56.1),
**characterized in that**
e) a piggable secondary supply line (72.1) is present, which is connected to the valve unit (56.1) and is connected at the end located away from the valve unit (56.1) to a secondary pigging station (64.1; 80.1);
wherein
f) the valve unit (56.1) is configured as a multi-way valve such that at least optionally
fa) the outlet line (54.1) of the supply unit (48.1) can be connected to the primary supply line (68.1);
fb) the outlet line (54.1) of the supply unit (48.1) can be connected to the primary supply line (68.1) and the secondary supply line (72.1);
or
fc) the primary supply line (68.1) can be connected to the secondary supply line (72.1).

2. Coating system according to claim 1, **characterized in that** the valve unit (56.1) is configured such that the outlet line (54.1) of the supply unit (48.1) can also be connected to the secondary supply line (72.1).

3. Coating system according to claims 1 or 2, **characterized in that** the primary supply line (68.1) is connected via the second pigging station (64.1) to a pig-free feed line (42.1), which in turn is connected to the application device (12).

4. Coating system according to claim 3, **characterized in that** the pig-free feed line (42.1) is connected at the end located away from the second pigging station (64.1) to a supply reservoir (20.1), from which the application device (12) can be fed.

5. Coating system according to claim 4, **characterized in that** the supply reservoir (20.1) is a piston doser (22.1).

6. Coating system according to one of claims 1 to 5, **characterized in that** the second pigging station (64.1) of the primary supply line (68.1) comprises the secondary pigging station (80.1) of the secondary supply line (72.1).

7. Coating system according to one of claims 1 to 6, **characterized in that** the application device (12) can be fed via a distributor (28) from a first supply branch (26.1) or a second supply branch (26.2), which can be connected to the material sources (52), wherein all further components according to claims 1 to 6 are separately provided for the first supply branch (26.1) and for the second supply branch (26.2).

## Revendications

1. Système de revêtement pour revêtir des objets, comprenant
a) un dispositif applicateur (12) ;
b) un système d'alimentation (26) au moyen duquel un matériau liquide peut être délivré audit dispositif applicateur (12) ;
sachant que
c) ledit système d'alimentation inclut au moins un appareil (46.1) d'alimentation de base, muni d'un conduit d'alimentation (60.1) apte à l'écouvillonnage, qui s'étend entre un premier poste d'écouvillonnage (58.1) et un second poste d'écouvillonnage (64.1) et peut être raccordé, au moyen d'une unité d'alimentation (48.1), à l'une de plusieurs sources de matériau (52),
d) ledit conduit d'alimentation (60.1), apte à l'écouvillonnage, est un conduit (68.1) d'alimentation primaire, apte à l'écouvillonnage et pouvant être raccordé, au moyen d'une unité de distribution (56.1), à un conduit de sortie (54.1) de ladite unité d'alimentation (48.1),
**caractérisé par**
e) la présence d'un conduit (72.1) d'alimentation secondaire qui est apte à l'écouvillonnage, est raccordé à l'unité de distribution (56.1) et est raccordé à un poste (64.1 ; 80.1) d'écouvillonnage secondaire à l'extrémité éloignée de ladite unité de distribution (56.1) ;
sachant que
f) l'unité de distribution (56.1), se présentant comme une vanne multivoies, est agencée de façon à autoriser au moins, de manière sélective, le raccordement
fa) du conduit de sortie (54.1) de l'unité d'alimentation (48.1) au conduit (68.1) d'alimentation primaire ;
fb) dudit conduit de sortie (54.1) de l'unité d'alimentation (48.1) audit conduit (68.1) d'alimentation primaire et au conduit (72.1) d'alimentation secondaire ;
ou
fc) dudit conduit (68.1) d'alimentation primaire audit conduit (72.1) d'alimentation secondaire.

2. Système de revêtement selon la revendication 1, **caractérisé par le fait que** l'unité de distribution (56.1) est agencée, en outre, de telle sorte que le conduit de sortie (54.1) de l'unité d'alimentation (48.1) puisse être raccordé au conduit (72.1) d'alimentation secondaire.

3. Système de revêtement selon la revendication 1 ou 2, **caractérisé par le fait que** le conduit (68.1) d'alimentation primaire est raccordé, par l'intermédiaire du second poste d'écouvillonnage (64.1), à un conduit d'amenée (42.1) exempt d'écouvillonnage qui est raccordé, à son tour, au dispositif applicateur (12).

4. Système de revêtement selon la revendication 3, **caractérisé par le fait que** le conduit d'amenée (42.1) exempt d'écouvillonnage est raccordé, à l'extrémité éloignée du second poste d'écouvillonnage (64.1), à un récipient collecteur (20.1) à partir duquel le dispositif applicateur (12) peut être alimenté.

5. Système de revêtement selon la revendication 4, **caractérisé par le fait que** le récipient collecteur (20.1) est un doseur (22.1) à piston.

6. Système de revêtement selon l'une des revendications 1 à 5, **caractérisé par le fait que** le second poste d'écouvillonnage (64.1) du conduit (68.1) d'alimentation primaire inclut le poste (80.1) d'écouvillonnage secondaire du conduit (72.1) d'alimentation secondaire.

7. Système de revêtement selon l'une des revendications 1 à 6, **caractérisé par le fait que** le dispositif applicateur (12) peut être alimenté, par l'intermédiaire d'un répartiteur (28), à partir d'un premier segment d'alimentation (26.1) ou d'un second segment d'alimentation (26.2) pouvant être raccordé aux sources de matériau (52), sachant que tous les autres composants conformes aux revendications 1 à 6 sont présents, de manière distincte, dans ledit premier segment d'alimentation (26.1) et dans ledit second segment d'alimentation (26.2).
